# EUROPÄISCHE PATENTSCHRIFT

(11) **EP 0 304 722 B1**
(45) Veröffentlichungstag und Bekanntmachung des Hinweises auf die Patenterteilung: **28.10.1992**
(21) Anmeldenummer: 88112946.4
(22) Anmeldetag: 09.08.1988
(51) Int. Cl.: H01Q 19/13

(54) **Richtfunkantenne**
Directional antenna for relay systems
Antenne directionnelle pour systèmes relais

(30) Priorität: 12.08.1987 DE 3726880
(43) Veröffentlichungstag der Anmeldung: 01.03.1989
(73) Patentinhaber: SIEMENS AKTIENGESELLSCHAFT, 80333 München (DE)
(72) Erfinder: Leupelt, Uwe, Dipl.-Ing., D-8037 Olching (DE); Lüdiger, Heinz, Dipl.-Ing.(FH), D-7758 Daisendorf (DE); Niemandt, Bernd, D-8011 Kirchheim (DE)

(56) Entgegenhaltungen:
- DE-A- 1 616 300
- DE-A- 3 049 532
- DE-A- 3 231 097
- DE-B- 1 541 598
- US-A- 2 462 881
- US-A- 2 474 854

## Beschreibung

Die Erfindung bezieht sich auf eine Richtfunkantenne gemäß dem Oberbegriff des Patentanspruchs 1.

Antennen, die im militärischen Richtfunk und hier insbesondere für den mobilen Betrieb eingesetzt werden, müssen möglichst kleine Abmessungen aufweisen, leicht aufgebaut sein und geringe Sichtbarkeit besitzen. Sie werden daher in den üblichen Frequenzbereichen bis etwa 2 GHz häufig aus diskreten Strahlerelementen aufgebaut und besitzen maximale Abmessungen von etwa 5 bis 6 Wellenlängen. Bekannte Ausführungsformen sind beispielsweise Dipolgruppen vor ebenen oder winkelförmigen Reflektoren. Abgesehen vom relativ komplizierten und aufwendigen Aufbau, der durch die Verwendung vieler Einzelelemente bzw. von Verteilerschaltungen mit hohen Genauigkeitsanforderungen bedingt ist, haben sie Strahlungseigenschaften, die bei größeren Bandbreiten durch ein relativ hohes Nebenzipfelniveau gekennzeichnet sind. Ursachen hierfür sind unter anderem die für Gruppenantennen typischen Tendenzen zur Ausbildung sogenannter sekundärer Hauptkeulen, wenn die Strahlerelementabstände bei großen Frequenzbandbreiten elektrisch gesehen zu groß werden.

In Betracht kommen als Richtfunkantennen für den mobilen Betrieb insbesondere im militärischen Sektor für den erwähnten Frequenzbereich auch Parabolreflektorantennen mit einem geeignet aufgebauten Primärstrahlersystem.

Aus dem Buch von S. Silver: "Microwave Antenna Theory and Design", McGraw-Hill Book Company, Inc., 1949, New York-Toronto-London, Seiten 245 bis 256, insbesondere Fig. 8.5 und 8.12, ist eine Schlitzdipol-Anordnung auf der Basis einer koaxialen Leitung bekannt, wobei diese koaxiale Leitung an ihrem Ende mit einem Hilfsreflektor versehen ist. Diese bekannte Strahleranordnung läßt sich auch als Primärstrahlersystem in einer Parabolreflektorantenne einsetzen. In ihrem Grundaufbau geht die Richtfunkantenne nach der Erfindung von einer Parabolreflektorantenne mit einem solchen Primärstrahlersystem aus. Fig. 1 und 2 zeigen in einer Seitenansicht bzw. in einer Schnittdarstellung II-II diese bekannte, als Primärstrahlersystem verwendbare Strahleranordnung. Der Außenleiter 11 einer Koaxialleitung 2 ist mit zwei sich diametral gegenüberliegenden Längsschlitzen 13 und 14 versehen, die eine Länge von etwa einen halben Wellenlänge und eine Breite von etwa 1/40 dieser Wellenlänge besitzen können. Senkrecht zur Ebene, in der die beiden Längsschlitze 13 und 14 liegen, sind auf dem Außenleiter 11 die beiden Hälften 15 und 16 eines Dipolstrahlers aufgesetzt. Der Innenleiter 12 der Koaxialleitung 2 ist mit dem Außenleiter 11 einseitig durch einen metallischen Verbindungsstift 17 kurzgeschlossen. Dieser Kurzschluß liegt meist am Ort des Dipolansatzpunktes. Ohne Kurzschluß würde sich eine normale TEM-Welle im Schlitzbereich ausbreiten, die aus Symmetriegründen in den Längsschlitzen 13 und 14 kein zur Abstrahlung erforderliches Feld aufbauen und damit auch die Dipolhälften 15 und 16 nicht anregen könnte.

Fig. 3 zeigt die Feldbilder im Schlitzbereich der Koaxialleitung 2. Links oben in Fig. 3 ist eine normale TEM-Welle dargestellt. Durch den mittels des Metallstiftes 17 erzeugten Kurzschluß wird in der Koaxialleitung 2 eine Verformung des Feldbildes erzwungen. Am Ort des Kurzschlusses wird die tangentiale Feldstärke zu Null. Das Feldbild liegt nun symmetrisch zur Achse des Kurzschlußstiftes 17. Das so entstehende Feldbild entspricht jetzt dem des H 11-Wellentyps in der Koaxialleitung, der in Fig. 3 rechts oben dargestellt ist und welcher dem in dieser Figur links oben dargestellten TEM-Wellentyp der ungestörten Koaxialleitung überlagert wird. Das resultierende Gesamtfeld ist in Fig. 3 unten dargestellt und hat eine Konfiguration mit einer Feldstärke Null am Ort des Kurzschlußstiftes 17 und mit einer beidseitig vom Stift 17 weg zunehmenden Feldstärke bis zu einem Maximalwert auf der gegenüberliegenden Seite. Damit wird über die Breite jedes Längsschlitzes 13 bzw. 14 ein Feld aufgebaut, das die Abstrahlung aus diesen Längsschlitzen 13 und 14 und gleichzeitig auch die Anregung der jeweiligen Dipolhälfte 15 bzw. 16 ermöglicht.

Zur Ausleuchtung eines Parabolreflektors wird die in den Figuren 1 und 2 dargestellte Strahleranordnung in dessen Brennpunkt gelegt. Diese an sich bekannte Strahleranordnung hätte als Primärstrahlersystem in einer Reflektorantenne jedoch wegen unzureichender Bündelung eine relativ hohe Überstrahlung am Reflektorrand mit entsprechend hohen Nebenzipfeln zur Folge. Daneben würden sich eine schlechte Diagrammsymmetrie wegen unterschiedlicher Strahlungsverteilungen in der E- und H-Ebene sowie eine starke Frequenzabhängigkeit der Primärstrahlung ergeben.

Aus DE-A-1 541 598 ist eine Richtantenne mit einem paraboloidförmigen Hauptreflektor bekannt, der von einem Primärstrahlersystem ausgeleuchtet wird, das über eine durch eine Zentralöffnung des Hauptreflektors geführte Koaxialleitung gespeist wird. Ein Dipol ist über eine Schlitzsymmetrierung an die Koaxialleitung angeschlossen. Auf der der Seite des Hauptreflektors abgewandten Seite des Dipols liegt ein beispielsweise in Form einer ebenen metallischen Platte ausgebildeter Reflektor. Um das Primärstrahlersystem herum ist bei dieser bekannten Antenne eine aus dielektrischem Material bestehende Schutzhülle angeordnet, durch die allerdings der Antennenreflexionsfaktor in nachteiliger Weise ansteigt. Ausgeglichen wird dieser Nachteil dadurch, daß man das Primärstrahlersystem mit wenigstens einem aus metallischem Material bestehenden Ring versieht. Hinsichtlich ihres Nebenzipfelverhaltens, insbesondere zu beiden Seiten der Hauptstrahlrichtung, unterscheidet sich aber diese Antenne kaum von derjenigen, die bereits vorstehend gewürdigt wurde und aus dem Buch von S. Silver bekannt ist.

Aus DE-A-3 049 532 ist eine andere Richtfunkantenne mit einem Primärstrahlersystem für einen Parabolreflektor bekannt. Durch die besondere Ausführung des Primärstrahlersystems soll die Dämpfung der hauptkeulennahen Nebenzipfel verbessert werden. Gespeist wird das Primärstrahlersystem über eine durch eine zentrale Öffnung des Hauptreflektors durchgeführte Koaxialleitung. Am Ende ist die Koaxialleitung mit einem über einen Schlitzübertrager angeregten Dipol versehen, der seinerseits hinwiederum in einer topfartigen Hohlleitung eine H₁₁-Welle anregt. Diese H₁₁-Welle speist einen dielektrischen Rohrstrahler, der die Koaxialleitung in einem Bereich zwischen Dipol und Hauptreflektor umgibt und die Hohlleitung in ihrer koaxialen Apertur ausfüllt. Ein metallischer Ring um den Rohrstrahler herum vermindert eine Strahlung in Rückwärtsrichtung. Da bei dieser bekannten Antenne der eigentliche Primärstrahler der von der H₁₁-Welle einer Hohlleitung angeregte dielektrische Rohrstrahler ist, dagegen bei der gattungsgemäßen Richtfunkantenne der wirksame Primärstrahler der Dipol selbst sein soll, handelt es sich um zwei funktionell stark unterschiedliche Systeme.

Der Erfindung liegt die Aufgabe zugrunde, bei einer im militärischen Richtfunk und hier insbesondere für den mobilen Betrieb einsetzbaren Antenne eine möglichst gute und gegenüber üblichen Antennen der dargestellten Art deutlich verbesserte Nebenzipfeldämpfung bei einfachem und leichtem Aufbau der gesamten Anordnung zu erreichen. Ein wichtiger Gesichtspunkt ist hierbei die erheblich gestiegene Anforderung an die ECM-Resistenz, d.h. die Verringerung der möglichen Bedrohung durch gegnerische Fremdstörer, die aus beliebigen Richtungen im Bereich der Nebenzipfel einfallen können, also nicht nur in hauptkeulennahen Nebenzipfeln.

Gemäß der Erfindung, die sich auf eine Richtfunkantenne gemäß dem Oberbegriff des Anspruchs 1 bezieht, wird diese Aufgabe durch Anwendung der im kennzeichnenden Teil des Patentanspruchs 1 angegebenen Merkmale gelöst. Wesentliches Element hierbei ist das neuartige Primärstrahlersystem, das sowohl die Forderung nach weitgehend symmetrischer Ausleuchtung des Reflektors sowie nach Breitbandigkeit und guter Anpassung erfüllt, als auch eine Strahlführung und Wellenkonzentration entlang der Strahlerhauptachse erzielt. Dadurch ist eine erwünschte Verringerung der Reflektorrandbelegung und der Überstrahlung erreichbar.

Vorteilhafte und zweckmäßige Maßnahmen im Zusammenhang mit der Ausführung und zur weiteren Verbesserung der Strahlungseigenschaften der Richtfunkantenne nach der Erfindung sind in den Unteransprüchen angegeben.

Die Erfindung wird im folgenden anhand von Zeichnungen erläutert. Es zeigen
- Fig. 1 und 2: in einer Seitenansicht bzw. in einer Schnittdarstellung II-II eine bereits vorher beschriebene, bekannte, als Primärstrahlersystem verwendbare Strahleranordnung,
- Fig. 3: ebenfalls bereits beschriebene Feldbilder dieser bekannten Strahleranordnung,
- Fig. 4: eine Seitenansicht des Primärstrahlersystems einer Richtfunkantenne nach der Erfindung,
- Fig. 5: die Seitenansicht eines Teils dieses Primärstrahlersystems,
- Fig. 6: ebenfalls in einer Seitenansicht den Gesamtaufbau einer Richtfunkantenne nach der Erfindung.

In Fig. 4 ist in einer seitlichen Darstellung der Aufbau eines Primärstrahlersystems dargestellt, das in der Richtfunkantenne nach der Erfindung eingesetzt werden soll. Wie bei der bereits anhand der Figuren 1 bis 3 beschriebenen, bekannten Anordnung ist der Außenleiter 11 einer Koaxialleitung 2 mit zwei sich diametral gegenüberliegenden Längsschlitzen 13 und 14 versehen, die etwa die Länge eine Wellenlänge und eine Breite von etwa 1/40 der Wellenlänge besitzen können. Senkrecht zur Ebene, in der die beiden Längsschlitze 13 und 14 liegen, sind auf dem Außenleiter 11 die beiden Hälften 15 und 16 eines Dipolstrahlers aufgesetzt. Der Innenleiter 12 der Koaxialleitung 2 ist mit dem Außenleiter 11 einseitig durch einen metallischen Verbindungsstift 17 kurzgeschlossen. Dieser Kurzschlußstift 17 liegt im ausgeführten Beispiel am Ort des Ansatzpunktes der beiden Dipolhälften 15 und 16. Der strahlende Teil des Primärstrahlersystems, bestehend aus der Kombination der beiden Längsschlitze 13 und 14 und den beiden Dipolhälften 15 und 16, ist völlig in einen aus geeignetem dielektrischen Material bestehenden Körper 18 mit niedrigem Verlustfaktor eingebettet. Dieser aus dielektrischem Material bestehende Körper 18, der in einer Einzeldarstellung in seitlicher Ansicht in Fig. 5 gezeigt ist, hat eine im wesentlichen zylindrische Form mit einem Außendurchmesser von etwa dem 0,3-fachen der Wellenlänge und einer Länge von ca. 1 Wellenlänge. Er wird mittels einer zentrisch über die ganze Länge verlaufenden Bohrung 21 über den Außenleiter 11 der Koaxialleitung 2 aufgeschoben und besitzt entsprechende Aussparungen 22 zur Aufnahme der Dipolhälften 15 und 16. Seine vom Hauptreflektor abgewandte Stirnfläche 23 ist mit der Innenseite eines Hilfsreflektors 19 verschraubt. Dieser Hilfsreflektor 19 befindet sich somit am Ende der Koaxialleitung 2 und dient dazu, die vom Primärstrahlersystem zunächst auch nach vorne gerichteten Anteile der Strahlung zum Hauptreflektor 1 hin umzulenken. Die dem Hauptreflektor 1 zugewandte Stirnfläche 24 des aus dielektrischem Material bestehenden Körpers 18 hat eine zur Verbesserung der Abstrahlung optimierte Kontur 25.

In geeignetem Abstand von der Dipolachse in Richtung zum Hauptreflektor ist auf dem äußeren Umfang des aus dielektrischem Material bestehenden Körpers 18 ein eine Breite von etwa dem 0,1 bis 0,15-fachen der Wellenlänge aufweisender, metallischer Ring 20 geringer Wandstärke aufgebracht, der darüber hinaus eine besonders ausgeformte Randkontur 26 besitzt. Dieser metallische Ring 20 hat keinerlei leitende Verbindung zu den metallischen Teilen des Primärstrahlersystems. Der Ring 20 und der aus dielektrischem Material bestehende Körper 18 bewirken in Kombination eine deutliche Konzentration der abgestrahlten Leistung um die Längsachse des Primärstrahlersystems und damit auch auf dem Hauptreflektor. Gleichzeitig wird eine weitgehende Angleichung der Strahlungsdiagramme in der E- und der H-Ebene erreicht. Der metallische Ring 20 wirkt im vorgegebenen Frequenzbereich als passiver Zusatzstrahler, der durch das abgestrahlte Feld ebenfalls angeregt wird und seinerseits die Gesamtfeldverteilung bzw. die Richtwirkung stark beeinflußt. Eine gewisse Analogie kann im Direktor einer Dipolanordnung gesehen werden. Bedingt durch das Resonanzverhalten eines derartigen passiven Elements ist die Bemessung und die Toleranzforderung entsprechend kritisch. Wesentlich ist dabei der Durchmesser, der die eigentlich wichtige elektrische Größe, nämlich den Umfang des metallischen Rings 20 bestimmt. Dieser Umfang liegt etwa zwischen dem 0,8-bis zum 1,2-fachen der Wellenlänge. Durch eine optimale gegenseitige Abstimmung und Kombination in bezug auf die Dimensionierung und relative Lage der an sich stark frequenzbestimmten Einzelelemente läßt sich mit dem beschriebenen Primärstrahlersystem ein sehr breitbandiges Verhalten ereichen.

Der metallische Ring 20 muß nicht als getrenntes Element aus Blech hergestellt sein, sonderen kann z.B. in Form einer aufgedampften metallischen oder einer durch geeigneten Leitlack im Siebdruckverfahren erzeugten Schicht realisiert werden.

Die Impedanztransformation zwischen dem Wellenwiderstand der Koaxialleitung 2 und dem resultierenden komplexen Widerstand der am Abstrahlungsvorgang beteiligten Elemente läßt sich durch eine geeignet abgestufte Durchmesservariation des Innenleiters 12 in der Nähe der Längsschlitze 13, 14 erreichen.

Eine kleine, symmetrisch aufgebaute Richtfunk-Reflektorantenne mit einem Primärstrahlersystem nach Fig. 4 zeigt in einer seitlichen Darstellung Fig. 6. Zur Ausleuchtung eines Hauptreflektors 1 wird das Primärstrahlersystem 3 im Brennpunkt des Hauptreflektors 1 angeordnet. Die Koaxialleitung 2, dient, sofern sie genügend stabil ausgebildet ist, zur Befestigung des Primärstrahlersystems 3 oder ist in einem zusätzlichen Tragrohr 5 geführt, an welchem das Primärstrahlersystem 3 dann befestigt ist. Die Koaxialleitung 2 ist durch eine zentrale Öffnung 4 im Hauptreflektor 1 geführt und endet hinter dem Hauptreflektor 1 in einem Anschlußstecker 7. Zur stabileren Halterung der Koaxialleitung 2 dient ein die Koaxialleitung 2 bzw. das Tragrohr 5 bereichsweise umfassender Haltekonus 6. Zur Befestigung der gesamten Richtfunk-Reflektorantenne an einem Mast 9 dient eine Halterung 8, die eine Schraubbefestigung 10 aufweist.

## Patentansprüche

1. Richtfunkantenne mit einem paraboloidförmigen Hauptreflektor (1), zu dessen Ausleuchtung in seinem Brennpunkt ein Primärstrahlersystem (3) angeordnet ist, das über eine durch eine zentrale Öffnung (4) des Hauptreflektors geführte und an ihrem Ende mit einem Hilfsreflektor (19) versehene Koaxialleitung gespeist wird und das zwei sich diametral gegenüberliegende, jeweils etwa eine halbe Betriebswellenlänge lange Längsschlitze (13, 14) im Koaxialleitungs-Außenleiter (11) aufweist, auf dem senkrecht zur Schlitzverbindungsebene die beiden Hälften eines Dipolstrahlers (15, 16) aufgesetzt sind und welcher Koaxialleitungs-Außenleiter (11) mit dem Innenleiter (12) einseitig durch einen metallischen, im Dipolansatzbereich liegenden Verbindungsstift (17) verbunden ist,
**dadurch gekennzeichnet,**
daß der aus der Kombination der beiden Schlitze (13, 14) und Dipolhälften (15, 16) bestehende strahlende Teil des Primärstrahlersystems (3) vollständig in einem aus dielektrischem Material mit niedrigem Verlustfaktor bestehenden Körper (18) von geschlossener Form mit Umfangsabmessungen in der Größenordnung einer Betriebswellenlänge und einer Längsausdehnung von ebenfalls etwa einer Betriebswellenlänge eingebettet ist, und daß - gesehen von der Dipolachse - in Richtung zum Hauptreflektor (1) auf dem äußeren Umfang des aus dielektrischem Material bestehenden Körpers (18) ein dünnwandiger metallischer Ring (20) aufgebracht ist, ohne daß eine leitende Verbindung zwischen dem Ring einerseits und metallischen Teilen des Primärstrahlersystems (3) andererseits besteht.

2. Richtfunkantenne nach Anspruch 1,
**dadurch gekennzeichnet,** daß
der metallische Ring (20) eine Breite von etwa dem 0,1 bis 0,15-fachen der Betriebswellenlänge aufweist.

3. Richtfunkantenne nach Anspruch 1,
**dadurch gekennzeichnet,** daß
zusätzlich zum metallischen Ring (20) noch ein oder mehrere in Axialrichtung aufeinanderfolgende metallische Ringe auf dem äußeren Umfang des aus dielektrischem Material bestehenden Körpers (18) aufgebracht sind.

4. Richtfunkantenne nach einem der vorhergehenden Ansprüche,
**dadurch gekennzeichnet,** daß
der aus dielektrischem Material bestehende Körper (18) eine im wesentlichen zylindrische Form aufweist.

5. Richtfunkantenne nach einem der Ansprüche 1 bis 3,
**dadurch gekennzeichnet,** daß
der aus dielektrischem Material bestehende Körper (18) eine im wesentlichen quaderartige Form aufweist.

6. Richtfunkantenne nach einem der vorhergehenden Ansprüche,
**dadurch gekennzeichnet,** daß
der aus dielektrischem Material bestehende Körper (18) eine zentrisch über seine gesamte Länge verlaufende Bohrung (21) aufweist, die so bemessen ist, daß sich der aus dielektrischem Material bestehende Körper über den Außenleiter (11) der Koaxialleitungen (2) schieben läßt, und daß der aus dielektrischem Material bestehende Körper mit Aussparungen (22) zur Aufnahme der beiden Dipolhälften (15, 16) versehen ist.

7. Richtfunkantenne nach einem der vorhergehenden Ansprüche,
**dadurch gekennzeichnet,** daß
die vom Hauptreflektor (1) abgewandte Stirnfläche (23) des aus dielektrischem Material bestehenden Körpers (18) mit der Innenseite des Hilfsreflektors (19) verschraubt ist.

8. Richtfunkantenne nach einem der vorhergehenden Ansprüche,
**dadurch gekennzeichnet,** daß
die dem Hauptreflektor (1) zugewandte Stirnfläche (24) des aus dieelektrischem Material bestehenden Körpers (18) eine hinsichtlich der Abstrahlung optimierte Kontur (25) aufweist.

9. Richtfunkantenne nach einem der vorhergehenden Ansprüche,
**dadurch gekennzeichnet,** daß
der metallische Ring (20) auf dem aus dielektrischem Material bestehenden Körper (18) eine besonders ausgeformte Randkontur (26) aufweist, so daß sich eine weitgehende Angleichung der Strahlungsdiagramme in der E- und der H-Ebene ergibt.

10. Richtfunkantenne nach einem der vorhergehenden Ansprüche,
**dadurch gekennzeichnet,** daß
die stark frequenzbestimmten Einzelelemente, nämlich insbesondere die Schlitze (13, 14), die Dipolhälften (15, 16), der aus dilektrischem Material bestehende Körper (18) und der metallische Ring (20), in bezug auf deren Dimensionierung und relative Lage derart optimal gegenseitig abgestimmt und kombiniert sind, daß sich ein sehr breitbandiges Verhalten der Primärstrahlung ergibt.

11. Richtfunkantenne nach einem der vorhergehenden Ansprüche,
**dadurch gekennzeichnet,** daß
die Längsschlitze (13, 14) eine Breite von etwa 1/40 der Betriebswellenlänge aufweisen.

12. Richtfunkantenne nach einem der vorhergehenden Ansprüche,
**dadurch gekennzeichnet,** daß
zur Impedanztransformation zwischen dem Wellenwiderstand der Koaxialleitung (2) und dem resultierenden, komplexen Widerstand des Primärstrahlersystems (3) eine geeignet abgestufte Durchmesservariation des Innenleiters (12) der Koaxialleitung (2) in der Nähe der Schlitze (13, 14) vorgesehen ist.

13. Richtfunkantenne nach einem der vorhergehenden Ansprüche,
**dadurch gekennzeichnet,** daß
der auf dem aus dielektrischem Material bestehenden Körper (18) aufgebrachte, metallische Ring (20) bzw. die Ringe aus einer aufgedampften metallischen Schicht oder aus einer z.B. im Siebdruckverfahren erzeugten Leitlackschicht besteht bzw. bestehen.

## Claims

1. Directional antenna having a paraboloid main reflector (1) at the focal point of which there is arranged for the purpose of illuminating it a primary radiator system (3), which is fed via a coaxial line that is guided through a central opening (4) of the main reflector and is provided at its end with an auxiliary reflector (19) and which has two diametrically opposed longitudinal slots (13, 14), respectively approximately half an operating wavelength long, in the coaxial line outer conductor (11), on which two halves of a dipole radiator (15, 16) are mounted perpendicular to the plane joining the slots, and which coaxial line outer conductor (11) is connected to the inner conductor (12) on one side by a metallic connecting pin (17) situated in the dipole attachment region, characterised in that the radiating part, consisting of the combination of the two slots (13, 14) and dipole halves (15, 16), of the primary radiator system (3) is completely embedded in a member (18), which consists of dielectric material with a low loss factor, and has a closed shape with circumferential measurements of the order of magnitude of an operating wavelength and a longitudinal extent of likewise approximately an operating wavelength, and in that - seen from the dipole axis - a thin-walled metallic ring (20) is mounted on the outer circumference of the member (18) consisting of dielectric material, without the existence of a conductive connection between the ring, on the one hand, and metallic parts of the primary radiator system (3), on the other hand.

2. Directional antenna according to Claim 1, characterised in that the metallic ring (20) has a width of approximately 0.1 to 0.15 times the operating wavelength.

3. Directional antenna according to Claim 1, characterised in that in addition to the metallic ring (20) one or more metallic rings following one another in the axial direction are further mounted on the outer circumference of the member (18) consisting of dielectric material.

4. Directional antenna according to one of the preceding claims, characterised in that the member (18) consisting of dielectric material has an essentially cylindrical shape.

5. Directional antenna according to one of Claims 1 to 3, characterised in that the member (18) consisting of dielectric material has an essentially cuboid shape.

6. Directional antenna according to one of the preceding claims, characterised in that the member (18) consisting of dielectric material has a bore (21) which extends centrally over its entire length and is dimensioned such that the member consisting of dielectric material can be pushed over the outer conductor (11) of the coaxial line (2), and in that the member consisting of dielectric material is provided with cutouts (22) for accommodating the two dipole halves (15, 16).

7. Directional antenna according to one of the preceding claims, characterised in that the end face (23), averted from the main reflector (1), of the member (18) consisting of dielectric material is screwed to the inside of the auxiliary reflector (19).

8. Directional antenna according to one of the preceding claims, characterised in that the end face (24), facing the main reflector (1), of the member (18) consisting of dielectric material has a contour (25) optimised with regard to emission.

9. Directional antenna according to one of the preceding claims, characterised in that the metallic ring (20) on the member (18) consisting of dielectric material has a specially shaped edge contour (26), so that the radiation patterns in the E- and H-planes are largely matched.

10. Directional antenna according to one of the preceding claims, characterised in that the strongly frequency-dependent individual elements, to be precise in particular the slots (13, 14), the dipole halves (15, 16), the member (18) consisting of dielectric material, and the metal ring (20) are optimally mutually tuned and combined with regard to their dimensioning and relative position such that a very broadband performance of the primary radiation is produced.

11. Directional antenna according to one of the preceding claims, characterised in that the longitudinal slots (13, 14) have a width of approximately 1/40 of the operating wavelength.

12. Directional antenna according to one of the preceding claims, characterised in that a suitably graded variation in the diameter of the inner conductor (12) of the coaxial line (2) is provided in the vicinity of the slots (13, 14) for the purpose of impedance transformation between the characteristic impedance of the coaxial line (2) and the resulting, complex impedance of the primary radiator system (3).

13. Directional antenna according to one of the preceding claims, characterised in that the metal ring (20) or the rings mounted on the member (18) consisting of dielectric material consist of a vapour-deposited metallic layer or of, for example, a conductive varnish layer produced by the screen printing process.

## Revendications

1. Antenne directionnelle comportant un réflecteur principal (1) en forme de paraboloïde, pour l'éclairement duquel est disposé, au niveau de son foyer, un système d'émetteur primaire (3), qui est alimenté par l'intermédiaire d'une ligne coaxiale qui passe par une ouverture centrale (4) du réflecteur principal et comporte, à son extrémité, un réflecteur auxiliaire (19), et qui possède deux fentes longitudinales (13,14), qui sont diamétralement opposées et qui possèdent une longueur égale approximativement à la moitié de la longueur d'onde de fonctionnement, dans le conducteur extérieur (11) de la ligne coaxiale, sur lequel sont montées, perpendiculairement au plan de liaison des fentes, les deux moitiés d'un émetteur dipolaire (15,16), le conducteur extérieur (11) de la ligne coaxiale étant raccordé d'un côté au conducteur intérieur (12) par une broche métallique de liaison (17) située dans la zone d'ensemble dipolaire,
caractérisée par le fait que la partie rayonnante du système d'émetteur primaire (3), qui est constituée par la combinaison des deux fentes (13,14) et des moitiés (15,16) du dipôle, est complètement enserrée dans un corps (18) réalisé en un matériau diélectrique présentant un facteur de pertes faible, possédant une forme fermée et ayant des dimensions périphériques de l'ordre d'une longueur d'onde de fonctionnement, avec une étendue longitudinale égale aussi approximativement à une longueur d'onde de fonctionnement, et qu'un anneau métallique (20) à paroi mince est disposé sur la périphérie extérieure du corps (18) réalisé en un matériau diélectrique, en direction du réflecteur principal (1) - lorsqu'on regarde suivant l'axe du dipôle, sans qu'il existe une liaison conductrice entre l'anneau d'une part et des parties métalliques du système d'émetteur primaire (3) d'autre part.

2. Antenne directionnelle suivant la revendication 1, caractérisée par le fait que l'anneau métallique (20) possède une largeur comprise approximativement entre 0,1 et 0,15 fois la longueur d'onde de fonctionnement.

3. Antenne directionnelle suivant la revendication 1, caractérisée par le fait qu'en plus de l'anneau métallique (12), un ou plusieurs anneaux métalliques, qui se succèdent dans la direction axiale, sont installés sur la périphérie extérieure du corps (18) réalisé en un matériau diélectrique.

4. Antenne directionnelle suivant l'une des revendications précédentes, caractérisée par le fait que le corps (18) réalisé en un matériau diélectrique possède une forme sensiblement cylindrique.

5. Antenne directionnelle suivant l'une des revendications 1 à 3, caractérisée par le fait que le corps (18) réalisé en un matériau diélectrique possède une forme sensiblement parallélépipédique.

6. Antenne directionnelle suivant l'une des revendications précédentes, caractérisée par le fait que le corps (18) réalisé en un matériau diélectrique possède un perçage (21) qui s'étend de manière centrée sur toute sa longueur et est dimensionné de telle sorte que le corps formé d'un matériau diélectrique peut être déplacé par-dessus le conducteur extérieur (11) de la ligne coaxiale (2) et que le corps réalisé en un matériau diélectrique est pourvu d'évidements (22) servant à loger les deux moitiés (15,16) du dipôle.

7. Antenne directionnelle suivant l'une des revendications précédentes, caractérisée par le fait que la surface frontale (23), tournée à l'opposé du réflecteur principal (1), du corps (18) réalisé en un matériau diélectrique, est fixée par vissage à la face intérieure du réflecteur auxiliaire (19).

8. Antenne directionnelle suivant l'une des revendications précédentes, caractérisée par le fait que la surface frontale (24), tournée vers le réflecteur principal (1), du corps (18) réalisé en un matériau diélectrique, possède un contour (25) optimisé du point de vue de l'émission du rayonnement.

9. Antenne directionnelle suivant l'une des revendications précédentes, caractérisée par le fait que l'anneau métallique (20) comporte, sur le corps (18) réalisé en un matériau diélectrique, un contour marginal de forme particulière (26) en sorte qu'on obtient un large équilibrage des diagrammes de rayonnement dans les plans E et H.

10. Antenne directionnelle suivant l'une des revendications précédentes, caractérisée par le fait que les éléments individuels, qui sont fortement déterminants pour la fréquence, à savoir notamment les fentes (13,14), les moitiés (15,16) du dipôle, le corps (18) réalisé en un matériau diélectrique et l'anneau métallique (20) sont réglés réciproquement et combinés de façon optimale, pour ce qui concerne leur dimensionnement et leur position relative, de manière à obtenir un comportement du rayonnement primaire à très large bande.

11. Antenne directionnelle suivant l'une des revendications précédentes, caractérisée par le fait que les fentes longitudinales (13,14) possèdent une largeur d'environ 1/40 de la longueur d'onde de fonctionnement.

12. Antenne directionnelle suivant l'une des revendications précédentes, caractérisée par le fait que pour la transformation d'impédance entre l'impédance caractéristique de la ligne coaxiale (2) et la résistance complexe résultante du système d'émetteur primaire (3), il est prévu, à proximité des fentes (13,14), une variation, étagée de façon appropriée, du diamètre du conducteur intérieur (12) de la ligne coaxiale (2).

13. Antenne directionnelle suivant l'une des revendications précédentes, caractérisée par le fait que le ou les anneaux métalliques (20), qui sont disposés sur le corps (18) réalisé en un matériau diélectrique sont constitués par une couche métallique déposée par évaporation ou par une couche de laque conductrice formée par exemple selon le procédé de sérigraphie.
